# EUROPÄISCHE PATENTSCHRIFT

(11) **EP 1 767 179 B1**
(45) Veröffentlichungstag und Bekanntmachung des Hinweises auf die Patenterteilung: **13.06.2012**
(21) Anmeldenummer: 06018735.8
(22) Anmeldetag: 07.09.2006
(51) Int. Cl.: A61G 17/08

(54) **Flexibler Urnenbeutel**
Flexible urn bag
Urne flexible en forme de sac

(30) Priorität: 21.09.2005 DE 102005045860
(43) Veröffentlichungstag der Anmeldung: 28.03.2007
(73) Patentinhaber: Ernst Strassacker GmbH & Co. KG Kunstgiesserei, 73079 Süssen (DE)
(72) Erfinder: Czasny, Günter, 73072 Donzdorf (DE)
(74) Vertreter: Patentanwälte Ruff, Wilhelm, Beier, Dauster & Partner

(56) Entgegenhaltungen:
- DE-A1- 19 919 086
- DE-U1- 29 601 340
- DE-U1-202005 011 369
- KR-A- 20030 079 864

## Beschreibung

Die Erfindung betrifft einen flexiblen Urnenbeutel zur Aufnahme und Aufbewahrung von Einäscherungs-Rückständen.

Derartige Beutel sind beispielsweise aus der DE 199 19 086 A1 beziehungsweise der DE 299 07 458 U1 bekannt. Die darin beschriebenen Folienkapseln sind nach dem Befüllen der Urnenbeutel mit Einäscherungs-Rückständen sowie dem Verschließen dicht verschlossen, so dass aus ihnen keine Luft mehr entweichen kann.

Es ist Aufgabe der Erfindung, einen flexiblen Urnenbeutel zu schaffen, der kostengünstig und einfach herzustellen ist sowie für Überurnen, die unterschiedliche Formen aufweisen, universell verwendbar ist.

Erfindungsgemäß ist hierzu ein flexibler Urnenbeutel zur Aufnahme und Aufbewahrung von Einäscherungs-Rückständen vorgesehen, wobei der Urnenbeutel zumindest teilweise aus einem sowohl staubdicht als auch luftdurchlässig ausgebildeten Mikrofaser-Material oder Membran-Material hergestellt ist.

Als Mikrofaser-Material wird hier jedes flächig ausgebildete Material verstanden, das mittels eines Webvorgangs, eines Wirkvorgangs oder eines vergleichbaren Herstellungsprozesses aus Fasern oder Garnen herstellbar ist. Als Membran-Material wird hier jede Art von flächig ausgebildetem und folienartigem Material verstanden, auf dessen Oberfläche Ausnehmungen oder Poren geordnet oder ungeordnet verteilt sind, die das Material vollständig durchsetzen.

Dadurch, dass der flexible Urnenbeutel zumindest teilweise aus einem sowohl staubdicht als auch luftdurchlässig ausgebildeten Mikrofaser-Material oder Membran-Material hergestellt ist, wird erreicht, dass Einäscherungs-Rückstände, die in den Urnenbeutel eingefüllt sind, im Unterschied zur miteingefüllten Luft nicht entweichen können. Daraus ergeben sich wenigstens zwei wesentliche Vorteile. Zum einen können durchaus gesundheitsschädliche Einäscherungs-Rückstände das Mikrofaser-Material bzw. das Membran-Material nicht passieren, so dass eine Person, die den Urnenbeutel befüllt oder nach dem Befüllen handhabt, mit den Einäscherungs-Rückständen nicht in Kontakt kommt und insbesondere nicht einatmen kann. Zum anderen bleibt der Urnenbeutel durch die luftdurchlässige Ausbildung äußerst flexibel, so dass der Urnenbeutel in eine frei gestaltbare Überurne eingebracht werden kann. Der Urnenbeutel passt sich dann der Innenkontur der Überurne an, da die Luft aus seinem Innern entweichen kann.

In Weiterbildung der Erfindung weist das Mikrofaser-Material bzw. das Membran-Material eine maximale Porengröße im Bereich zwischen 0,25µm und 2µm auf, vorzugsweise von maximal 1µm. Als Pore wird hier eine Ausnehmung im Membran-Material beziehungsweise ein von Fasern begrenzter Abschnitt verstanden. Die maximale Größe der Poren im Bereich zwischen 0,25µm und 2µm gewährleistet, dass Kleinstpartikel wie beispielsweise Feinstaub, die Teil der Einäscherungs-Rückstände sind und typischerweise durchschnittlich einen Durchmesser von etwa 5µm aufweisen, zuverlässig in dem Urnenbeutel zurückgehalten werden.

In Weiterbildung der Erfindung sind ein Verschlussabschnitt und ein Aufbewahrungsabschnitt vorgesehen, wobei der Aufbewahrungsabschnitt mehrere Teile aufweist, die staubdicht und zumindest abschnittsweise flexibel miteinander verbunden sind. Die Einzelteile sind vorteilhaft schnittmusterartig ausgestaltet, so dass sie zusammengesetzt die gewünschte Form des Aufbewahrungsabschnitts bilden. Die Form ist dabei frei wählbar. Die zumindest abschnittsweise flexible Verbindung der Einzelteile ist vorteilhaft, da dadurch der Urnenbeutel als Ganzes flexibel bleibt. Die Verbindungen können in beliebiger Art und Weise ausgestaltet sein, solange die Staubdichtigkeit gewährleistet bleibt. Der Verschlussabschnitt kann als Kunststoffring ausgebildet sein, in den ein Deckel eingesetzt werden kann. Der Kunststoffring wird vorteilhafterweise als Spritzgussteil hergestellt und der flexible Aufbewahrungsabschnitt aus textilem Material kann während des Spritzgussvorgangs im Bereich der Durchgangsöffnung mit eingespritzt werden, um eine staubdichte und zuverlässige Verbindung zwischen Aufbewahrungsabschnitt und Verschlussabschnitt zu gewährleisten.

In Weiterbildung der Erfindung sind die Verbindungen zumindest abschnittsweise als Nähte ausgebildet. Eine einfache Herstellung von flexiblen aber dennoch stabilen und dabei staubdichten Verbindungen ist so ermöglicht. Die Nähte können mit einem Nahtmaterial, insbesondere einem Faden, hergestellt werden, das gleich dem Material ist, aus dem der Urnenbeutel hergestellt ist. Die Nähte können weiterhin auch verstärkt ausgebildet sein, beispielsweise mittels einer parallel zur Naht verlaufenden Schweißnaht.

In einer Weiterbildung der Erfindung weist der Verschlussabschnitt eine Durchgangsöffnung und einen zum Verschließen des Urnenbeutels mit der Durchgangsöffnung in Eingriff bringbaren Deckel auf, wobei die Durchgangsöffnung insbesondere mit zwei ringartigen Abschnitten begrenzt ist, die zumindest abschnittsweise ineinandersteckbar und in dieser ineinandergesteckten Position aneinander fixierbar sind. Das Befüllen des Urnenbeutels mit den Einäscherungs-Rückständen durch die Durchgangsöffnung ist dadurch erleichtert, da die ringartigen Abschnitte eine stabile Form der Durchgangsöffnung sicherstellen. Durch die Verwendung von zwei ineinander gesteckten ringartigen Abschnitten für die Bildung der Durchgangsöffnung ist die Durchgangsöffnung besonders stabil ausgebildet. Die beiden ringartigen Abschnitte können beispielsweise als Kunststoffteile, insbesondere Kunststoffspritzgussteile, ausgebildet sein.

In Weiterbildung der Erfindung ist eine Verbindung zwischen Aufbewahrungsabschnitt und Verschlussabschnitt kraftschlüssig, formschlüssig und/oder stoffschlüssig ausgebildet. Vorteilhaft ist der flexible Aufbewahrungsabschnitt zum Verbinden mit dem Verschlussabschnitt zwischen die beiden die Durchgangsöffnung bildenden ringartigen Abschnitte eingebracht, wobei die ringartigen Abschnitte anschließend ineinandergesteckt werden. Die ringartigen Abschnitte werden dann aneinander fixiert. So bilden die ringartigen Abschnitte weiterhin eine Verstärkung der Durchgangsöffnung, die ohne die ringartigen Abschnitte für Beschädigungen anfällig wäre.

In Weiterbildung der Erfindung ist der Deckel kraftschlüssig, formschlüssig und/oder stoffschlüssig mit der Durchgangsöffnung in Eingriff bringbar. So kann gewährleistet werden, dass der Deckel den Urnenbeutel sicher verschließt. Vorzugsweise ist der Deckel kraftschlüssig mit der Durchgangsöffnung in Eingriff gebracht, beispielsweise mittels Presspassung.

In Weiterbildung der Erfindung sind die ringartigen Abschnitte des Verschlussabschnitts als Blechpressteil hergestellt. So kann ein günstiges, in großen Stückzahlen herstellbares Vorprodukt erzeugt werden, das auf allgemein bekannte Weise aus Blechbahnen ausgestanzt wird, und die unterschiedlichsten Konturen aufweisen kann.

In Weiterbildung der Erfindung ist der Verschlussabschnitt mit einem die Durchgangsöffnung zumindest teilweise umgebenden Rand versehen, wobei der Rand zum Aufliegen auf einer Einfüllöffnung einer Überurne vorgesehen ist. Der Urnenbeutel ist dazu vorzugsweise in eine staubdichte, luftdichte und/oder wasserdichte Überurne einsetzbar, wobei die Überurne eine beliebige Gestalt aufweisen kann. So kann beispielsweise ein vorgefüllter und verschlossener Urnenbeutel wegen der Luftdurchlässigkeit des Urnenbeutels problemlos in eine Überurne eingebracht werden. Es ist jedoch ebenfalls möglich, einen leeren Urnenbeutel zuerst in die Überurne einzusetzen, so dass der die Durchgangsöffnung zumindest teilweise umgebende Rand auf einer Einfüllöffnung der Überurne aufliegt, und den Urnenbeutel anschließend zu befüllen.

Weitere Vorteile und Merkmale der Erfindung ergeben sich aus den Ansprüchen sowie aus der nachfolgenden Beschreibung eines bevorzugten Ausführungsbeispiels der Erfindung, das anhand der schematischen Zeichnungen dargestellt ist. In den Zeichnungen zeigen:
- Fig. 1: eine perspektivische, schematische Ansicht eines erfindungs- gemäßen flexiblen Urnenbeutels,
- Fig. 2: den Deckel des Urnenbeutels der Fig. 1,
- Fig. 3a: eine Ansicht der beiden ringartigen und die Durchgangsöffnung bildenden Abschnitte des Urnenbeutels der Fig. 1,
- Fig. 3b: ein Schnitt auf die Ebene A-A der Fig. 3a,
- Fig. 4: eine Detailansicht eines Mikrofaser-Materials für einen erfin- dungsgemäßen Urnenbeutel,
- Fig. 5: eine Detailansicht eines Membran-Materials für einen erfin- dungsgemäßen Urnenbeutel und
- Fig. 6: eine Schnittansicht des Membranmaterials gemäß Linie VI-VI in Fig.5.

Ein flexibler Urnenbeutel 10 gemäß Fig.1 weist einen Aufbewahrungsabschnitt 12 sowie einen Verschlussabschnitt 14 auf. Der Aufbewahrungsabschnitt 12 ist aus mehreren Einzelteilen 16, 18 aufgebaut, die mittels Nähten 20 miteinander verbunden sind. Die Einzelteile 16, 18 des Aufbewahrungsabschnitts 12 bestehen aus einem Mikrofaser-Material oder einem Membran-Material.

Der Verschlussabschnitt 14 weist einen einfassenden Abschnitt 22 sowie einen Deckel 24 auf. Der Deckel 24 kann zum Verschließen einer Durchgangsöffnung, die durch den einfassenden Abschnitt 22 begrenzt wird, mit dem einfassenden Abschnitt 22 in Eingriff gebracht werden. Der einfassende Abschnitt 22 sowie der Deckel 24 sind durch Einpressen des Deckels kraftschlüssig miteinander in Eingriff gebracht. Um den Deckel 24 unlösbar zu fixieren, kann dieser, beispielsweise durch Körnerschläge so gemeinsam mit dem einfassenden Abschnitt 22 verformt werden, dass sich eine formschlüssige Fixierung ergibt.

Der Deckel 24 gemäß Fig. 2 weist einen Randabschnitt 26, einen Flankenabschnitt 28 sowie einen Bodenabschnitt 30 auf. Der Randabschnitt 26 und der Flankenabschnitt 28 sind etwa senkrecht zueinander angeordnet. Ebenfalls senkrecht zueinander angeordnet sind der Flankenabschnitt 28 sowie der Bodenabschnitt 30 des Deckels 24. Dadurch weist der Deckel 24 im Querschnitt eine U-Form auf. Der Deckel 24 ist als Blechpressteil ausgebildet.

Der einfassende Abschnitt 22 gemäß Fig. 3 weist einen ersten ringartigen Abschnitt 32 sowie einen zweiten ringartigen Abschnitt 34 auf. Die Ringabschnitte 32, 34 können, wie bereits der Deckel gemäß Fig. 2, als Blechpressteil ausgebildet sein. Der erste ringartige Abschnitt 32 ist ein Rotationskörper mit einer L-förmigen Grundform. Ein Abschnitt 36 der L-Form ist auf den zweiten ringartigen Abschnitt 34 weisend ausgerichtet und bildet eine Durchgangsöffnung 37 des Urnenbeutels. Der zweite ringartige Abschnitt 34 weist eine Öffnung 38 auf, deren Durchmesser so gewählt ist, dass der erste ringartige Abschnitt 32 in die Öffnung 38 in Eingriff gebracht werden kann. Hierzu wird der Abschnitt 36 in die Öffnung 38 eingepresst, so dass zwischen dem Außenumfang des Abschnitts 36 und dem Innenumfang der Öffnung 38 eine Presspassung entsteht.

Zwischen dem ersten ringartigen Abschnitt 32 und dem zweiten ringartigen Abschnitt 34 ist ein Zwischenraum 40 gebildet. Dieser Zwischenraum 40 dient zur Aufnahme eines Abschnitts des Aufbewahrungsabschnitts 12, der eine Öffnung umgibt. Wenn der Aufbewahrungsabschnitt 12 teilweise zwischen dem ersten ringartigen Abschnitt 32 und dem zweiten ringartigen Abschnitt 34 angeordnet ist, so werden die ringartigen Abschnitte 32, 34 derart miteinander in Eingriff gebracht, dass der Abschnitt 36 durch die Ausnehmung 38 hindurchragt. Anschließend werden die ringartigen Abschnitte 32, 34 aneinander fixiert, beispielsweise mittels Verkleben, Verschweißen, Verschrauben, dem Erzeugen eines Presssitzes zwischen dem ersten Ringabschnitt 32 und dem zweiten Ringabschnitt 34, oder dergleichen.

Wie speziell Fig. 3b zu entnehmen ist, weist der erste, obere ringartige Abschnitt 32 eine Ausbuchtung 33 auf, die um 360° umläuft. Im montierten Zustand der beiden ringartigen Abschnitte 32, 34 greift diese Ausbuchtung 33 in eine Einbuchtung 35 des zweiten ringartigen Abschnitts 34 ein. Durch die Ausbuchtung 33 und die gegenüberliegende Einbuchtung 35 wird das im Zwischenraum 40 zwischen den beiden ringartigen Abschnitten 32, 34 angeordnete textile Material des Aufbewahrungsabschnitts 12 in diesen Verlauf gezwungen und dadurch zusätzlich gegen Herausrutschen gesichert. Wie in Fig. 3b dargestellt ist, nimmt die Breite des Zwischenraums 40 vom äußeren Durchmesser der ringartigen Abschnitte 32, 34 nach innen hin zu und in diesem erweiterten Abschnitt des Zwischenraums 40 ist ein verdickter Abschnitt aus textilem Material des Aufbewahrungsabschnitts 12 angeordnet. Dieser verdickte Abschnitt kann beispielsweise durch Aufeinanderlegen mehrerer Bahnabschnitte erzeugt werden, oder auch durch Aufkleben oder Aufschweißen von Materialbahnen. In jedem Fall ist durch die beschriebene Anordnung dafür gesorgt, dass der verdickte Abschnitt 41 nicht aus dem Zwischenraum 40 zwischen dem ersten ringartigen Abschnitt 32 und dem zweiten ringartigen Abschnitt 34 herausgezogen werden kann. Zusätzlich kann der verdickte Abschnitt 41 sowohl mit der Unterseite des oberen ringartigen Abschnitts 32 als auch der Oberseite des unteren ringartigen Abschnitts 34 verklebt werden. Insgesamt wird durch die in Fig. 3a und Fig. 3b gezeigte Anordnung eine einfach herstellbare und dabei dichte Verbindung zwischen dem textilen Material des Aufbewahrungsabschnitts 12 und den beiden ringartigen Abschnitten 32, 34 geschaffen.

In Fig.4 ist eine schematische Detailansicht des Mikrofaser-Materials dargestellt. Das Mikrofaser-Material 42 ist aus Mikrofasern gewebt, wobei hier vier Mikrofasern 44, 46, 48, 50 beispielhaft beschrieben werden. Jeweils zwei benachbarte Mikrofasern bilden ein Mikrofaserpaar 52, 54. Die Mikrofaserpaare 52, 54 sind in einem Winkel zueinander angeordnet, so dass die Mikrofasern 44, 46, 48, 50 einen Abschnitt begrenzen. Dieser Abschnitt stellt eine Pore 56 dar, die einen Durchmesser im Bereich zwischen 0,25µm und 2µm aufweist.

Ein Membran-Material 58 gemäß Fig.5 weist auf seiner Oberfläche 60 verteilt Ausnehmungen 62 auf. Diese Ausnehmungen 62 erstrecken sich durch das Membran-Material 58 hindurch, wie in der Schnittansicht der Fig.6 dargestellt, ausgehend von der Oberfläche 60 bis zur gegenüberliegenden Oberfläche 64. Der Durchmesser des Querschnitts dieser durchgehenden Ausnehmungen 62 liegt zwischen 0,25 µm und 2 µm und ist vorteilhafterweise nicht größer als 1 µm. Auf diese Weise können auch Feinstaubpartikel die Membran 58 oder das Gewebe 42 passieren, im Urnenbeutel eingeschlossene Luft kann aber entweichen.

## Patentansprüche

1. Flexibler Urnenbeutel zur Aufnahme und Aufbewahrung von Einäscherungs-Rückständen, **dadurch gekennzeichnet, dass** der Urnenbeutel (10) zumindest teilweise aus einem sowohl staubdicht als auch luftdurchlässig ausgebildeten Mikrofaser-Material (42) oder Membran-Material (58) hergestellt ist.

2. Flexibler Urnenbeutel nach Anspruch 1, **dadurch gekennzeichnet, dass** das Mikrofaser-Material (42) beziehungsweise das Membran-Material (58) eine maximale Porengröße im Bereich zwischen 0,25µm und 2µm aufweist, vorzugsweise von maximal 1µm.

3. Flexibler Urnenbeutel nach Anspruch 1 oder 2, **dadurch gekennzeichnet, dass** ein Verschlussabschnitt (14) und ein Aufbewahrungsabschnitt (12) vorgesehen sind und der Aufbewahrungsabschnitt (12) mehrere Teile (16, 18) aufweist, die staubdicht und zumindest abschnittsweise flexibel miteinander verbunden sind.

4. Flexibler Urnenbeutel nach Anspruch 3, **dadurch gekennzeichnet, dass** die Verbindungen zumindest abschnittsweise als Nähte (20) ausgebildet sind.

5. Flexibler Urnenbeutel nach Anspruch 3 oder 4, **dadurch gekennzeichnet, dass** der Verschlussabschnitt (14) eine Durchgangsöffnung (37) und einen zum Verschließen des Urnenbeutels mit der Durchgangsöffnung (37) in Eingriff bringbaren Deckel ( 24) aufweist, wobei im Bereich der Durchgangsöffnung (37) zwei ringartige Abschnitte (32, 34) vorgesehen sind, die zumindest abschnittsweise ineinander steckbar und in dieser ineinander gesteckten Position fixierbar sind.

6. Flexibler Urnenbeutel nach Anspruch 5, **dadurch gekennzeichnet, dass** eine Verbindung zwischen Aufbewahrungsabschnitt (12) und Verschlussabschnitt (14) kraftschlüssig, formschlüssig und/oder stoffschlüssig ausgebildet ist.

7. Flexibler Urnenbeutel nach Anspruch 5 oder 6, **dadurch gekennzeichnet, dass** der Aufbewahrungsabschnitt (12) flexibel ausgebildet und zum Verbinden mit dem Verschlussabschnitt (14) zwischen die beiden ringartigen Abschnitte (32, 34) eingebracht ist und zwischen den ringartigen Abschnitten (32, 34) fixiert ist.

8. Flexibler Urnenbeutel nach einem der Ansprüche 5 bis 7, **dadurch gekennzeichnet, dass** der Deckel (24) kraftschlüssig, formschlüssig und/oder stoffschlüssig mit der Durchgangsöffnung (37) in Eingriff bringbar ist.

9. Flexibler Urnenbeutel nach einem der Ansprüche 5 bis 8, **dadurch gekennzeichnet, dass** die ringartigen Abschnitte (32, 34) des Verschlussabschnitts (14) als Blechpressteil hergestellt sind.

10. Flexibler Urnenbeutel nach einem der Ansprüche 5 bis 9, **dadurch gekennzeichnet, dass** der Verschlussabschnitt (14) mit einer die Durchgangsöffnung (37) zumindest teilweise umgebenden Rand versehen ist, wobei der Rand zum Aufliegen auf einer Einfüllöffnung einer Überurne vorgesehen ist.

11. Flexibler Urnenbeutel nach wenigstens einem der vorstehenden Ansprüche, **dadurch gekennzeichnet, dass** der Urnenbeutel in eine staubdichte, luftdichte und/oder wasserdichte Überurne einsetzbar ist, wobei die Überurne eine beliebige Gestalt aufweisen kann.

## Claims

1. Flexible urn bag for receiving and preserving of cremated remains, **characterized in that** the urn bag (10) is made at least partially from a microfiber material (42) or membrane material (58) designed both dust-tight and air-permeable.

2. Flexible urn bag according to Claim 1, **characterized in that** the microfiber material (42) or the membrane material (58) has a maximum pore size in the range between 0.25 µm and 2 µm, and preferably no more than 1 µm.

3. Flexible urn bag according to Claim 1 or 2, **characterized in that** a sealing section (14) and a preserving section (12) are provided and **in that** the preserving section (12) has several parts (16, 18) which are dust-tight and connected to one another flexibly at least in some sections.

4. Flexible urn bag according to Claim 3, **characterized in that** the connections are designed at least in some sections as seams (20).

5. Flexible urn bag according to Claim 3 or 4, **characterized in that** the sealing section (14) has an access opening (37) and a lid (24) engageable with said access opening (37) for sealing the urn bag, where in the region of the access opening (37) two ring-like sections (32, 34) are provided which fit into one another at least in some sections and which can be fixed in this fitted-together position.

6. Flexible urn bag according to Claim 5, **characterized in that** a connection between the preserving section (12) and the sealing section (14) is designed non-positive, positive and/or integral.

7. Flexible urn bag according to Claim 5 or 6, **characterized in that** the preserving section (12) is designed flexible, is inserted between the two ring-like sections (32, 34) for connection to the sealing section (14) and is fixed between said ring-like sections (32, 34).

8. Flexible urn bag according to one of Claims 5 to 7, **characterized in that** the lid (24) can be engaged with the access opening (37) non-positively, positively and/or integrally.

9. Flexible urn bag according to one of Claims 5 to 8, **characterized in that** the ring-like sections (32, 34) of the sealing section (14) are manufactured as sheet-metal pressings.

10. Flexible urn bag according to one of Claims 5 to 9, **characterized in that** the sealing section (14) is provided with a rim at least partially surrounding the access opening (37), where said rim is intended to rest on a filler opening of an outer urn.

11. Flexible urn bag according to at least one of the preceding claims, **characterized in that** the urn bag can be placed into a dust-tight, air-tight and/or water-tight outer urn, where said outer urn can be of any shape.

## Revendications

1. Sac cinéraire souple destiné à recueillir et conserver des résidus de crémation, **caractérisé en ce que** le sac cinéraire (10) est fabriqué au moins partiellement avec un matériau microfibreux (42) ou un matériau membraneux (58) de conception étanche aux poussières ainsi que perméable à l'air.

2. Sac cinéraire souple selon la revendication 1, **caractérisé en ce que** le matériau microfibreux (42) ou le matériau membraneux (58) présente une grosseur de pore maximale dans la plage comprise entre 0,25 µm et 2 µm, de préférence égale à 1 µm au maximum.

3. Sac cinéraire souple selon la revendication 1 ou 2, **caractérisé en ce que** sont prévues une section de fermeture (14) et une section de conservation (12) et que la section de conservation (12) présente plusieurs parties (16, 18) qui sont étanches aux poussières et reliées entre elles de manière flexible au moins partiellement.

4. Sac cinéraire souple selon la revendication 3, **caractérisé en ce que** les liaisons sont réalisées au moins partiellement sous forme de coutures (20).

5. Sac cinéraire souple selon la revendication 3 ou 4, **caractérisé en ce que** la section de fermeture (14) présente un orifice (37) et un couvercle (24) pouvant être mis en prise avec l'orifice (37) afin de fermer le sac cinéraire, sachant que dans la zone de l'orifice (37) sont prévues deux pièces annulaires (32, 34) qui peuvent s'emboîter l'une dans l'autre au moins partiellement, et peuvent être fixées dans cette position emboîtée.

6. Sac cinéraire souple selon la revendication 5, **caractérisé en ce qu'**une liaison entre la section de conservation (12) et la section de fermeture (14) est réalisée par force, par complémentarité de forme et/ou par liaison de matière.

7. Sac cinéraire souple selon la revendication 5 ou 6, **caractérisé en ce que** la section de conservation (12) est conçue de manière flexible et que pour être reliée à la section de fermeture (14), elle est introduite entre les deux pièces annulaires (32, 34) et fixée entre les pièces annulaires (32, 34).

8. Sac cinéraire souple selon l'une des revendications 5 à 7, **caractérisé en ce que** le couvercle (24) peut être mis en prise avec l'orifice (37) par force, par complémentarité de forme et/ou par liaison de matière.

9. Sac cinéraire souple selon l'une des revendications 5 à 8, **caractérisé en ce que** les pièces annulaires (32, 34) de la section de fermeture (14) sont fabriquées en tant que pièces façonnées en tôle.

10. Sac cinéraire souple selon l'une des revendications 5 à 9, **caractérisé en ce que** la section de fermeture (14) est munie d'un bord entourant au moins partiellement l'orifice (37), le bord étant prévu pour s'appliquer sur un orifice de remplissage d'une urne cinéraire.

11. Sac cinéraire souple selon au moins une des revendications précédentes, **caractérisé en ce que** le sac cinéraire peut être placé dans une urne cinéraire étanche aux poussières, imperméable à l'air et/ou étanche à l'eau, l'urne cinéraire pouvant présenter une forme quelconque.
